# EUROPÄISCHE PATENTSCHRIFT

(11) **EP 1 488 042 B1**
(45) Veröffentlichungstag und Bekanntmachung des Hinweises auf die Patenterteilung: **14.03.2012**
(21) Anmeldenummer: 03744775.2
(22) Anmeldetag: 17.01.2003
(51) Int. Cl.: E01C 23/088

(54) **VERFAHREN ZUM OPTIMIEREN EINES SCHNEIDEPROZESSES BEI FRÄSMASCHINEN UND DERARTIGE FRÄSMASCHINE**
METHOD FOR OPTIMIZING A CUTTING PROCESS IN ROAD MILLING MACHINES AND CORRESPONDING MILLING MACHINE
PROCÉDÉ POUR OPTIMISER UN PROCÉDÉ DE COUPE DANS DES FRAISEUSES POUR REVÊTEMENTS ROUTIERS ET FRAISEUSE CORRESPONDANTE

(30) Priorität: 22.03.2002 DE 10213017
(43) Veröffentlichungstag der Anmeldung: 22.12.2004
(73) Patentinhaber: Wirtgen GmbH, 53578 Windhagen (DE)
(72) Erfinder: GAERTNER, Olaf, 53545 Linz/Rhein (DE); SIMONS, Dieter, 53567 Buchholz (DE)
(74) Vertreter: von Kreisler Selting Werner
(86) Internationale Anmeldenummer: PCT/EP2003/000441
(87) Internationale Veröffentlichungsnummer: WO 2003/080935

(56) Entgegenhaltungen:
- EP-A- 0 282 381
- DE-A- 10 007 253

## Beschreibung

Die Erfindung betrifft ein Verfahren zum Optimieren eines Schneidprozesses bei Strassenfräsmaschinen sowie eine derartige Strassenfräsmaschine nach dem Oberbegriff des Anspruchs 1 bzw. 4.

Es ist bei Strassenfräsmaschinen bekannt, zur Erhöhung der Standzeit einer mit Fräswerkzeugen bestückten Fräswalze mit Hilfe einer Sprüheinrichtung, z.B. mehreren nebeneinander angeordneten Sprühdüsen, die Fräswerkzeuge mit Wasser zu besprühen. Die Versorgung erfolgt über einen mitgeführten Tank und eine Pumpe.

Der Maschinenführer schaltet für die Dauer des Arbeitseinsatzes die Pumpe ein. In technisch weiter entwickelten Maschinen ist es bereits heute möglich, dass der Maschinenführer die Durchflussmenge der Pumpe einstellt. Nachteil dieser Lösung ist ein relativ hoher Wasserverbrauch der daraus resultiert, dass der Maschinenführer :
- Bereits vor dem Einsetzen des eigentlichen Fräsvorganges die Pumpe in Gang setzen muss, da in der Anfangsphase bis zum Erreichen eines kontinuierlichen Fräsprozesses der Maschinenführer mit einer Vielzahl von anderen Steuer- und Einstellaufgaben betraut ist,
- Bei kleineren unvermittelten Unterbrechungen das Wasser laufenlässt,
- Das Wasser nach dem Ende des Fräsvorganges nachläuft, bis die Pumpe ausgeschaltet wird,
- Die Durchflussmenge aus Unsicherheitsgründen grundsätzlich zu hoch eingestellt wird,
- Die Durchflussmenge nach dem höchsten Bedarf auf der zu fräsenden Strecke eingestellt wird.

In der Sprüheinrichtung sind die Sprühdüsen parallel zu der Achse der Fräswalze in den Fräsraum gerichtet.

Es ist auch bekannt, die Kühlflüssigkeit derart zu versprühen, dass ein Sprühnebel entsteht, um die Kühlwirkung des Wassers zu erhöhen. Allerdings ist bei einer Vernebelung der Kühlflüssigkeit zwar einerseits die Kühlleistung gut, aber andererseits die Spülleistung schlecht.

Bei bisherigen Strassenfräsmaschinen besteht lediglich die Möglichkeit, die Wasserzufuhr ein- und auszuschalten oder ggf. an die unterschiedliche Arbeitsbreite der Fräswalze durch teilweise Abschaltung von Sprühdüsen anzupassen.

Nachteilig ist dabei, dass eine bedarfsgerechte Dosierung der Kühlflüssigkeit nicht möglich ist, und dass für den Wasservorrat ein hoher Raumbedarf für den Wassertank besteht, um zu verhindern, dass durch einen erforderlichen Wasserauftankvorgang eine Arbeitsunterbrechung auftreten kann.

Aus der DE-A-10007253 ist eine Fräsmaschine mit einer Fräswalze bekannt, bei der in der Fräswalze ein Wärmesensor angeordnet ist, der die Erwärmung der Walze erfassst und an eine Steuerung meldet, so dass diese in Abhängigkeit der Erwärmung der walze die Sprühdüse für ein Kühlmittel ein- oder abschalten kann. Es ist somit bekannt, eine Kühlvorrichtung zur Kühlung der Fräswalze bei Bedarf ein- und auszuschalten.

Die Steuerung der Wassermenge ist allein vom verarbeiteten Bodenvolumen abgängig.

Aus der EP-A-0282381 ist ein Strassenrecycler mit Wasserspritz Vorrichtungen zum kühlen der Fräswalzenzähne und zum Binden des Staubes bekannt.

Der Erfindung liegt daher die Aufgabe zugrunde, den Raumbedarf auf einer Strassenfräsmaschine für die Wasserbevorratung zu verringern und den Wasserverbrauch auf die tatsächlich erforderliche Wassermenge zu reduzieren.

Zur Lösung dieser Aufgabe dienen die Merkmale der Ansprüche 1 und 4.

Die Erfindung sieht vor, dass mindestens ein für die momentane Arbeitsleistung der Fräswalze repräsentativer Kennwert erfasst wird, und dass die momentane Durchflussleistung für die Kühlflüssigkeit in Abhängigkeit von dem mindestens einen repräsentativen Kennwert für die momentane Arbeitsleistung der Fräswalze gesteuert wird, um den Wasserverbrauch an die tatsächlich für die momentane Arbeitsleistung erforderliche variable Wassermenge anzupassen.

Der mindestens eine für die Arbeitsleistung repräsentative Kennwert kann aus dem aktuellen Hydraulikdruck des Fahrantriebs bei konstanter Durchflussmenge oder aus dem aktuellen Hydraulikdruck und der aktuellen Durchflussmenge des Hydrauliköls des Fahrantriebs gebildet sein.

Nach einer Alternative kann der für die Arbeitsleistung repräsentative Kennwert aus dem gemessenen Drehmoment bei konstanter Drehzahl des Fräswalzenantriebs bestehen.

Nach einer weiteren Alternative besteht ein für die Arbeitsleistung repräsentativer Kennwert aus dem aktuellen hydraulischen Druck in den Hubsäule des Fahrgestells der Fräsmaschine. Bei geringer Fräsleistung der Fräswalze stellt sich ein höherer Druck in den Hubsäule ein als bei einer höheren Fräsleistung, bei der das Fahrgestell aufgrund der auftretenden Kräfte entlastet wird.

Der mindestens eine für die Arbeitsleistung repräsentative Kennwert kann schließlich auch aus den in einer elektronischen Motorsteuerung des Antriebsmotors verfügbaren Kenndaten ermittelt werden.

Die Erfindung ermöglicht eine Anpassung der momentan zugeführten Menge der Kühlflüssigkeit/Durchflussleistung an die momentane Arbeitsleistung der Fräswalze, so dass die insgesamt zu bevoratende Kühlflüssigkeitsmenge in erheblichem Umfang reduziert werden kann, wobei gleichzeitig eine Anpassung an die Standzeit der Fräswalze derart erfolgen kann, dass ein Auffüllen der Tanks für die Kühlflüssigkeit erst dann erfolgen muss, wenn andere Wartungsarbeiten an der Strassenfräsmaschine, z. B. ein Werkzeugwechsel, erforderlich sind. Auf diese Weise wird nicht nur ein übermässiger Wasserverbrauch verhindert, sondern auch unnötige Stillstandzeiten der Strassenfräsmaschine ausgeschlossen. Außerdem kann durch die an dem Bedarf angepasste Zuführung der Kühlflüssigkeit eine Verringerung der erforderlichen Tankgrösse erreicht werden, wodurch auch das Maschinengewicht insgesamt reduziert werden kann. Es genügt demzufolge, eine Wassermenge mit sich zu führen, die für eine Arbeitsschicht ausreicht. Zusammenfassend sind die Vorteile der Erfindung in der Reduzierung des Wasserverbrauchs und des Werkzeugverschleisses, sowie in der Verringerung der Arbeitsunterbrechungen zum Auftanken des Wasservorrats oder für einen Werkzeugwechsel zu sehen.

Nach einer weiteren Weiterbildung der Erfindung kann vorgesehen sein, dass die Steuerung oder Regelung der momentanen Kühlflüssigkeitsmenge durch konstante, für eine Bearbeitungsaufgabe spezifische Kenndaten korrigiert wird, und dass die zugeführte Menge an Kühlflüssigkeit aus einem mehrdimensionalen Kennfeld in Abhängigkeit des mindestens einen Kennwertes und der spezifischen Kenndaten ausgelesen wird.

Diese spezifischen Kenndaten können aus der aktuellen Fräsbreite, einer von der Art und Anzahl der verwendeten Fräswerkzeuge abhängige Werkzeugkonstante, einer von den bearbeiteten Strassendecken abhängigen Materialkonstante und/oder der eingestellten Fräswalzendrehzahl oder einer Kombination mehrerer der vorgenannten Kenndaten bestehen.

Die Erfindung betrifft des weiteren eine Fräsmaschine zum Bearbeiten von Strassendecken mit der vorgenannten Steuerung bzw. Regelung der momentanen Durchflussleistung für die zugeführte Kühlflüssigkeitsmenge.

Die Kühleinrichtung für die auf der Fräswalze angeordneten Fräswerkzeuge besteht vorzugsweise aus einer parallel zur Walzenachse verlaufenden Düsenanordnung, die an dem die Fräswalze umgebenden Walzenkasten angeordnet ist und die auf die Fräswalze gerichtet ist. Die in Reihe nebeneinander angeordneten Düsen können einzeln abschaltbar gestaltet sein und einzeln ansteuerbar sein.

Vorzugsweise ist vorgesehen, dass sich die Sprühkegel einander benachbarter Sprühdüsen zumindest teilweise überdecken.

Die momentane Durchflussleistung für die Kühlflüssigkeit kann über eine entsprechende Druckbeaufschlagung der Kühlflüssigkeit verändert werden.

Im folgenden wird unter Bezugnahme auf die Zeichnungen ein Ausführungsbeispiel der Erfindung näher erläutert.

Es zeigen :
- Fig.1: eine Strassenfräsmaschine in Seitenansicht,
- Fig. 2: eine Fräswalze mit Kühleinrichtung im Walzenkasten, und
- Fig. 3: eine Maschinensteuerung, bei der in Abhängigkeit von dem für die Arbeitsleistung repräsentativen Kennwerten und den für eine Bearbeitungsaufgabe spezifischen Kenndaten ein Volumenstrom der Kühlflüssigkeit gesteuert wird.

Strassenfräsmaschinen werden zum kontinuierlichen Ausbau von Strassendecken eingesetzt. Diese Maschinen werden in unterschiedlichen Arbeitsbreiten angeboten oder können mit einer mit Fräswalzen unterschiedlicher Breite ausgerüstet werden.

Die Straßenfräsmaschinen können bei einer Frästiefe von wenigen Millimetern bis hin zur vollständigen Deckenstärke von bis zu 30 Zentimetern und mehr arbeiten.

Die Fräswalze kann je nach Anwendungsfall mit einer unterschiedlichen Anzahl und/oder einer unterschiedlichen Art von hartmetallbestückten Rundschaftmeißeln ausgerüstet sein. Beim sogenannten Feinfräsen wird die Strassendecke nur geringfügig abgefräst, um eine ebene, griffig Fahrbahn zu erhalten, die nicht mehr weiter bearbeitet wird. Hier werden bis zu 400 Meißel und mehr pro laufenden Meter Arbeitsbreite eingesetzt. Im Gegensatz dazu werden beim sogenannten Vollausbau, dem Fräsen der gesamten Strassendecke in einem Arbeitsgang, Fräswalzen 4 eingesetzt, die nur 80 Meißel pro laufenden Meter Arbeitsbreite und weniger aufweisen. Auch sind die eingesetzten Fräswerkzeug 12, z. B. Rundschaftmeißel, durch ihre Form und den eingesetzten Hartmetalltyp auf den jeweiligen Einsatzfall abgestimmt. Die Rundschaftmeißel sind als Verschleißteile zu verstehen und die Vielzahl der unterschiedlichen Hartmetalltypen und Meißelformen dienen der Verbesserung der Standzeit. Um den Verschleiß weiter zu reduzieren, werden die Fräswerkzeuge 12 mit Wasser gekühlt.

Fig.1 zeigt eine bekannte Strassenfräsmaschine 1 mit einem Maschinenrahmen 2, in dem eine Fräswalze 4 drehbar gelagert ist. Der Maschinenrahmen 2 wird von einem Fahrgestell mit mehreren Fahrwerken 8 getragen, die über Hubsäule 10 mit dem Maschinenrahmen 2 verbunden sind. Von der Fräswalze 4 gelangt das abgefräste Material der Strassendecken auf eine erste Fördereinrichtung 20 mit einem Transportband, die in einem Schacht des Maschinenrahmens 2 angeordnet ist und das abgefräste Material auf eine zweite Fördereinrichtung 22 mit einem weiteren Transportband überträgt. Mit Hilfe einer Sensoreinrichtung 17 kann die aktuelle Vorschubgeschwindigkeit gemessen werden.

Der Maschinenrahmen trägt des weiteren einen Tank 14 für ein Kühlmittel. Das Kühlmittel, vorzugsweise Wasser, in dem Tank 14 kann einer Kühleinrichtung 10 über eine Pumpe 15 zugeführt werden, um das Wasser über eine parallel zur Walzenachse der Fräswalze 4 verlaufende Sprührampe auf die auf der Fräswalze 4 angeordneten Fräswerkzeuge im Betrieb zu versprühen. Die Förderung des Wassers aus dem Tank 14 erfolgt mit einer Druckpumpe, mit der zur Einstellung der momentanen Kühlflüssigkeitsmenge der Pumpendruck variabel eingestellt werden kann.

Die Sprührampe an dem die Fräswalze 4 umgebenden Walzenkasten 5 besteht aus mehreren, nebeneinander angeordneten Sprühdüsen, wobei entsprechend der Fräsbreite der eingesetzten Fräswalze 4 ein Teil der Sprühdüsen stillgelegt werden kann. Hierzu ist vorgesehen, dass die Sprühdüsen ansteuerbar sind, um ein- oder ausgeschaltet werden zu können.

Die Maschinensteuerung 16 der Fräsmaschine 1 steuert bzw. regelt den Volumenstrom der Kühlflüssigkeit nach dem Ausführungsbeispiel der Fig. 3 in Abhängigkeit von mindestens einem repräsentativen Kennwert für die momentane Arbeitsleistung der Fräswalze 4.

Zusätzlich werden für eine bestimmte Bearbeitungsaufgabe spezifische konstante Kenndaten in die Maschinensteuerung 16 eingegeben, die in dem Ausführungsbeispiel der Fig. 3 aus der aktuellen Fräsbreite, einer von der Art und Anzahl der verwendeten Fräswerkzeuge abhängigen Werkzeugkonstante, einer von dem Material der bearbeiteten Strassendecke abhängige Materialkonstante und/oder der eingestellten Fräswalzendrehzahl bestehen können.

Die Maschinensteuerung 16 berechnet den benötigten Volumenstrom der Kühlflüssigkeit in Abhängigkeit von dem mindestens einen repräsentativen Kennwert für die momentane Arbeitsleistung der Fräswalze 4 und in Abhängigkeit der spezifischen konstanten Kenndaten, indem ein Volumenstromwert aus einem Kenndatenfeld ausgelesen wird. Die darin enthaltenen Volumenstromwerte sind beispielsweise empirisch bestimmt und in einem mehrdimensionalen Kennfeld gespeichert.

## Patentansprüche

1. Verfahren zum Optimieren eines Schneidprozesses bei Fräsmaschinen (1) zum Bearbeiten von Straßendecken, mit einer Maschinensteuerung (16), mit einem von einem Fahrgestell getragenen Maschinenrahmen (2), mit einem Fahrantrieb, und mit einer mit Fräswerkzeugen bestückten und von einem Fräswalzenantrieb antreibbaren Fräswalze (4), die zum Kühlen der Fräswerkzeuge (12) mit Kühlflüssigkeit besprüht wird,
- wobei mindestens ein für die momentane Arbeitsleistun der Fräswalze (4) repräsentativer Kennwert erfasst wird und
- wobei die momentane Durchflussleistung für die Kühlflüssigkeit in Abhängigkeit von dem mindestens einen repräsentativen Kennwert für die momentane Arbeitsleistung der Fräswalze (4) gesteuert wird, um den Wasserverbrauch an die tatsächlich für die momentane Arbeitsleistung erforderliche variable Wassermenge anzupassen,
**dadurch gekennzeichnet, dass** der mindestens eine für die Arbeitsleistung repräsentative Kennwert
- aus dem aktuellen Hydraulikdruck des Fahrantriebs bei konstanter Durchflussmenge oder aus dem aktuellen Hydraulikdruck und der aktuellen Durchflussmenge des Hydrauliköls des Fahrantriebs, und/oder
- aus dem gemessenen Drehmoment bei konstanter Drehzahl des Fräswalzenantriebs, und/oder
- aus dem aktuellen hydraulischen Druck in den Hubsäulen (10) des Fahrgestells der Fräsmaschine (1), und/oder
- aus den in einer elektronischen Motorsteuerung verfügbaren Kenndaten des Antriebsmotors
gebildet wird.

2. Verfahren nach Anspruch 1, **dadurch gekennzeichnet, dass** die Steuerung oder Regelung der Kühlflüssigkeitsmenge durch konstante, für eine Bearbeitungsaufgabe spezifische Kenndaten korrigiert wird und dass die momentan zugeführte Menge an Kühlflüssigkeit aus einem mehrdimensionalen Kennfeld in Abhängigkeit des mindestens einen Kennwertes und mindestens einem der spezifischen Kenndaten ausgelesen wird.

3. Verfahren nach Anspruch 2, **dadurch gekennzeichnet, dass** die für eine Bearbeitungsaufgabe spezifischen konstanten Kenndaten aus der aktuellen Fräsbreite (FB), einer von der Art und Anzahl der verwendeten Fräswerkzeuge abhängige Werkzeugkonstante (WK), einer von den bearbeiteten Straßendecken abhängigen Materialkonstante (MK) und/oder der eingestellten Fräswalzendrehzahl (n) bestehen.

4. Fräsmaschine (1) zum Bearbeiten von Straßendecken mit einem von mehreren Fahrwerken (8) getragenen Maschinenrahmen (2), einer an dem Maschinenrahmen (2) drehbar gelagerten Fräswalze (4) mit einem Fräswalzenantrieb, einer Kühleinrichtung (10) für auf der Fräswalze (4) angeordnete Fräswerkzeuge (12), mit der eine aus einem Tank (14) zugeführte Kühlflüssigkeit auf die Fräswerkzeuge (12) aufsprühbar ist, einem Fahrantrieb und mit einer Maschinensteuerung (16),
wobei die Maschinensteuerung (16) die momentane Durchflussleistung für die zugeführte Kühlflüssigkeitsmenge in Abhängigkeit von mindestens einem repräsentativen Kennwert für die momentane Arbeitsleistung der Fräswalze (4) steuert, um den Wasserverbrauch an die tatsächlich für die momentane Arbeitsleistung erforderliche variable Wassermenge anzupassen,
**dadurch gekennzeichnet, dass** der mindestens eine repräsentative Kennwert für die momentane Arbeitsleistung der Fräswalze (4)
- aus dem gemessenen Drehmoment des Fräswalzenantriebs und bei nicht-konstanter Drehzahl auch aus der gemessenen Drehzahl der Fräswalze (4), und/oder
- aus dem gemessenen hydraulischen Druck des Hydrauliköls und die gemessene Durchflussmenge, und/oder
- aus dem gemessenen Hydraulikdruck in den Hubsäulen (10) **und/oder**
- aus Kenndaten einer elektronischen Motorsteuerung des Antriebsmotors
gebildet ist,
wobei die Maschinensteuerung (16) in Abhängigkeit des mindestens einen Kennwertes die zuzuführende momentane Kühlflüssigkeitsmenge aus einem mehrdimensionalen Kennfeld ausliest.

5. Fräsmaschine nach Anspruch 4, **dadurch gekennzeichnet, dass** die Maschinensteuerung (16) die momentane Durchflussleistung für die zugeführte Kühlflüssigkeitsmenge in Abhängigkeit von für eine Bearbeitungsaufgabe spezifische konstante Kenndaten korrigiert.

6. Fräsmaschine nach Anspruch 4 oder 5, **dadurch gekennzeichnet, dass** die für eine Bearbeitungsaufgabe spezifischen konstanten Kenndaten aus der aktuellen Fräsbreite (FB), einer von der Art und Anzahl der verwendeten Fräswerkzeuge abhängigen Werkzeugkonstante (WK), einer von dem Material der bearbeiteten Straßendecke abhängige Materialkonstante (MK) und/oder der eingestellten Fräswalzendrehzahl (n) bestehen.

## Claims

1. A method for optimizing a cutting process in milling machines (1) for machining road coverings, comprising a machine controlling means (16), a machine frame (2) supported by a chassis, a traveling mechanism, and a milling drum (4) fitted with milling tools and being adapted to be driven by a milling device drive, which is sprayed with cooling liquid for cooling the milling tools (12),
- detecting at least one parameter representative of the instantaneous work output of the milling drum (4), and
- controlling the instantaneous flow rate of the cooling liquid as a function of the at least one representative parameter of the instantaneous work output of the milling drum (4), in order to adjust the water consumption to the variable water quantity actually needed for the instantaneous work output,
**characterized in that** said at least one parameter representative for the work output is formed
- from the current hydraulic pressure of the traveling mechanism at a constant flow rate or from the current hydraulic pressure and the current flow rate of the hydraulic oil of the traveling mechanism, und/or
- from the measured torque at a constant rotational speed of the milling drum drive, and/or
- from the current hydraulic pressure in the lifting columns (10) of the chassis of the milling machine (1), and/or
- from the characteristics of the drive motor available in an electronic motor controlling means.

2. The method according to claim 1, **characterized in that** the control or regulation of the cooling liquid amount is corrected by constant characteristics specific for a machining task and that the currently supplied amount of cooling liquid is read out from a multidimensional characteristic diagram in dependence on the at least one parameter and at least one of the specific characteristics.

3. The method according to claim 2, **characterized in that** the constant characteristics specific for a machining task consist of the current milling width (FB), a tool constant (WK) depending on the type and number of the milling tools used, a material constant (MK) depending on the machined road coverings and/or the set milling device speed (n).

4. A milling machine (1) for machining road coverings, with a machine frame (2) supported by several moving gears (8), a milling drum (4) rotatably supported at the machine frame (2) and comprising a milling drum drive, a cooling means (10) for milling tools (12) arranged on the milling drum (4) by means of which a cooling liquid supplied from a tank (14) can be sprayed onto the milling tools (12), a traveling mechanism and with a machine controlling means (16), wherein the machine controlling means (16) controls the currently supplied amount of cooling liquid in dependence on at least one parameter representative of the instantaneous work output of the milling drum (4) in order to adjust the water consumption to the variable water quantity actually needed for the instantaneous work output,
**characterized in that** said at least one parameter representative for the current work output of the milling drum (4) is formed
- from the measured torque of the milling drum drive and, when the rotational speed is not constant, also from the measured rotational speed of the milling drum (4), and/or
- from the measured hydraulic pressure of the hydraulic oil and the measured flow rate, and/or
- from the measured hydraulic pressure in the lifting columns (10), and/or
- from characteristics of an electronic motor controlling means of the drive motor,
wherein the machine controlling means (16) reads out the current amount of cooling liquid to be supplied from a multidimensional characteristic diagram in dependence on the at least one parameter.

5. The milling machine according to claim 4, **characterized in that** the machine controlling means (16) corrects the supplied amount of cooling liquid in dependence on constant characteristics specific for a machining task.

6. The milling machine according to claim 4 or 5, **characterized in that** the constant characteristics specific for a machining task consist of the current milling width (FB), a tool constant (WK) depending on the type and number of the employed milling tools, a material constant (MK) depending on the material of the machined road covering and/or the set speed (n) of the milling device.

## Revendications

1. Procédé pour optimiser un procédé de coupe dans des fraiseuses (1) pour travailler des revêtements routiers, comprenant une commande de machine (16), un bâti de machine (2) porté par un châssis, un entrainement de roulement, et un rouleau de fraisage (4) muni d'outils de fraisage et apte à être entrainé par un entrainement de rouleau de fraisage, ledit rouleau étant aspergé de liquide de refroidissement afin de refroidir les outils de fraisage (12), ou
- au moins un paramètre est détecté, qui est représentatif du rendement courant du rouleau de fraisage (4),
- le débit courant de liquide de refroidissement est commandé en fonction dudit au moins un paramètre représentatif du rendement courant dudit rouleau de fraisage (4), afin d'adapter la consommation d'eau à la quantité d'eau variable actuellement nécessaire pour le rendement courant,
**caractérisé en ce que** ledit au moins un paramètre représentatif du rendement courant est obtenu à partir
- de la pression hydraulique courante dudit entrainement de roulement à dédit constant ou de la pression hydraulique courante et le débit courant de l'huile hydraulique dudit entrainement de roulement, et/ou
- du couple mesuré à vitesse de rotation constante dudit entrainement de rouleau de fraisage, et/ou
- de la pression hydraulique courante dans les colonnes de levage (10) du châssis de la fraiseuse (1); et/ou
- des caractéristiques du moteur d'entrainement disponibles dans une commande de moteur électronique.

2. Procédé selon la revendication 1, **caractérisé en ce que** la commande ou le réglage de la quantité de liquide de refroidissement est corrigé à l'aide de caractéristiques constantes, spécifiques pour une tâche de travail, et que la quantité de liquide de refroidissement couramment alimentée est lue d'un diagramme caractéristique en fonction dudit au moins un paramètre et d'au moins une des caractéristiques spécifiques.

3. Procédé selon la revendication 2, **caractérisé en ce que** les caractéristiques constantes, spécifiques pour une tâche de travail, sont formées par la largeur de fraisage courante (FB), une constante d'outil (WK) dépendant du type et du nombre des outils de fraisage utilisés, une constante de matériau (MK) dépendant du revêtement routier à travailler et/ou la vitesse de rotation réglée pour le rouleau de fraisage (n).

4. Fraiseuse (1) pour travailler des revêtements routiers, comportant un bâti de machine (2) porté par plusieurs châssis (8), un rouleau de fraisage (4) avec un entrainement de rouleau de fraisage, ledit rouleau étant supporté de manière rotative au bâti de machine (2), un moyen de refroidissement (10) pour des outils de fraisage (12) disposés sur ledit rouleau de fraisage (4), à l'aide duquel moyen il est possible d'asperger un liquide de refroidissement, alimentée depuis d'un réservoir (14), sur lesdits outils de fraisage (12), un entrainement de roulement et une commande de machine (16), ladite commande de machine (16) commande le débit courant du liquide de refroidissement alimenté en fonction d'au moins un paramètre représentatif du rendement courant du rouleau de fraisage (4), afin d'adapter la consommation d'eau à la quantité d'eau variable actuellement nécessaire pour le rendement courant,
**caractérisée en ce que** ledit au moins un paramètre représentatif du rendement courant du rouleau de fraisage (4) est obtenu à partir
- du couple mesuré dudit entrainement de rouleau de fraisage et, pour une vitesse de rotation non constante, aussi de la vitesse de rotation mesurée du rouleau de fraisage (4), et/ou
- de la pression hydraulique mesurée de l'huile hydraulique et du débit mesuré, et/ou
- de la pression hydraulique dans les colonnes de levage (10), et/ou
- de caractéristiques d'une commande de moteur électronique dudit moteur d'entrainement,
dans lequel ladite commande de machine (16) lit d'un diagramme caractéristique multidimensionnelle, en fonction dudit au moins un paramètre, la quantité de liquide de refroidissement courante à alimenter.

5. Fraiseuse selon la revendication 4, **caractérisée en ce que** la commande de machine (16) corrige le débit courant du liquide de refroidissement en fonction de caractéristiques constantes spécifiques pour une tâche de travail.

6. Fraiseuse selon les revendications 4 ou 5, **caractérisée en ce que** les caractéristiques constantes spécifiques pour une tâche de travail sont formées par la largeur de fraisage courante (FB), une constante d'outil (WK) dépendant du type et du nombre des outils de fraisage utilisés, une constante de matériau (MK) dépendant du revêtement routier à travailler et/ou la vitesse de rotation réglée pour le rouleau de fraisage (n).
